# EUROPÄISCHE PATENTSCHRIFT

(11) **EP 1 423 593 B1**
(45) Veröffentlichungstag und Bekanntmachung des Hinweises auf die Patenterteilung: **02.11.2006**
(21) Anmeldenummer: 02760150.9
(22) Anmeldetag: 02.09.2002
(51) Int. Cl.: F02D 41/20, H01L 41/04

(54) **VERFAHREN ZUM ANSTEUERN EINES PIEZOBETRIEBENEN KRAFTSTOFF-EINSPRITZVENTILS**
METHOD FOR CONTROLLING A PIEZO-ACTUATED FUEL-INJECTION VALVE
PROCEDE DE COMMANDE D'UNE SOUPAPE D'INJECTION DE CARBURANT ACTIONNEE PAR UN ACTIONNEUR PIEZOELECTRIQUE

(30) Priorität: 05.09.2001 DE 10143501
(43) Veröffentlichungstag der Anmeldung: 02.06.2004
(73) Patentinhaber: SIEMENS AKTIENGESELLSCHAFT, 80333 München (DE)
(72) Erfinder: BARANOWSKI, Dirk, 93059 Regensburg (DE); FREUDENBERG, Hellmut, 93080 Grossberg (DE); HOFFMANN, Christian, 93057 Regensburg (DE); LINGL, Wolfgang, 95508 Kulmain (DE); OUVENOU, Lorand, 93170 Bernhardswald (DE); PIRKL, Richard, 93047 Regensburg (DE)
(86) Internationale Anmeldenummer: PCT/DE2002/003226
(87) Internationale Veröffentlichungsnummer: WO 2003/023212

(56) Entgegenhaltungen:
- WO-A-94/13991
- WO-A-99/67527
- DE-A- 4 308 811
- DE-A- 19 930 309
- US-A- 6 121 715

## Beschreibung

Die Erfindung betrifft ein Verfahren zum Ansteuern eines piezobetriebenen Kraftstoff-Einspritzventils gemäß den Merkmalen von Anspruch 1.

Der Kraftstoff-Einspritzvorgang in Dieselmotoren wird üblicherweise in mehreren Abschnitten durchgeführt, wobei zur Erzielung eines sanfteren Verbrennungsverlaufs jeder Haupteinspritzung eine oder mehrere Vor- oder Nacheinspritzungen zugeordnet sind, bei denen die eingespritzte Kraftstoffmenge klein gegenüber der Haupteinspritzmenge ist.

Für eine präzise Dosierung der Kraftstoffmengen, insbesondere der Kleinmengen und zur Optimierung der Einspritz-Zeitpunkte, sind schnell schaltende Ventile erforderlich, wozu zunehmend piezobetriebene Einspritzventile eingesetzt werden.

Wegen der geringen maximalen Längenänderung der eingesetzten Piezoelemente (stacks) betätigt der Piezoaktor ein hydraulisches Servoventil, welches dann das Hauptventil bewegt. Mittels einer Ansteuerelektronik wird die elektrische Ansteuerung des Piezoaktors so vorgenommen, daß die gewünschte Kraftstoffmenge eingespritzt wird.

Da es nicht möglich ist, Kraftstoffmengen oder mechanische Bewegungen im Einspritzventil zu erfassen, werden die elektrischen Steuersignale bei der Einspritzung kleiner Kraftstoffmengen hinsichtlich Ansteuerdauer und Amplitude so ausgelegt, daß ein sicheres Einspritzen erfolgt. Wegen der Sicherheitsvorbehalte gegenüber Druckschwankungen in der Kraftstoffzuleitung, Parametertoleranzen des Systems und des weiten Betriebstemperaturbereichs ist damit, insbesondere bei Vor- und Nacheinspritzungen, eine Kraftstoffmengen-Überdosierung verbunden. Dazu wurde bisher aus der in den Piezoaktor eingespeisten Ladung oder Energie auf die Piezoauslenkung geschlossen.

Aus DE 196 44 521 A1 ist ein Verfahren zur Ansteuerung eines kapazitiven Stellgliedes eines Kraftstoffeinspritzventils bekannt, welchem zur Erzielung eines konstanten Hubs eine diesem Hub zugeordnete Energiemenge zugeführt wird.

Es ist Aufgabe der Erfindung, ein Verfahren anzugeben, mit dessen Hilfe überwacht werden kann, ob Kraftstoff-Vor-, Haupt- oder Nach-Einspritzungen stattfinden oder nicht, und welches eine genauere Festlegung der Menge jeder Kraftstoff-Vor-, Haupt- oder Nach-Einspritzung ermöglicht.

Diese Aufgabe wird erfindungsgemäß durch die Merkmale des Anspruchs 1 gelöst.

Das erfindungsgemäße Verfahren beruht auf einer Erfassung und Auswertung der am Piezoaktor bei einem Ansteuervorgang wirkenden, aus den elektrischen Signalen (des dem Piezoaktor zugeführten Stromes und der sich an ihm aufbauenden Spannung) ermittelten Längenänderungen oder Kräfte des Piezoaktors, unter Zuhilfenahme eines nichtlinearen Aktormodells und eines adaptiven Verfahrens zur Bewertung der Längenänderungen am Piezoaktor bzw. der an ihm auftretenden Kräfte.

Das Aktormodell beinhaltet die nichtlinearen Zusammenhänge zwischen Ladung bzw. Spannung und mechanischer Auslenkung, sowie Arbeitspunkt-abhängigen Parametern. Ferner berücksichtigt das Aktormodell die dielektrische Hysterese des Piezoaktors. Damit erlaubt dieses Aktormodell den Rückschluß von den elektrischen auf die mechanischen Größen und die Simulation des Piezoaktors im Bereich pulsförmiger Auslenkung.

Damit ist es möglich, eine fehlerhafte oder korrekte Einspritzfunktion sowie die Einspritzdauer (-menge) des Einspritzventils sicher festzustellen und die Ansteuersignale adaptiv so zu gestalten, daß die gewünschten minimalen Kraftstoffeinspritzungen ohne Überdosierung erfolgen.

Nachstehend wird ein Ausführungsbeispiel nach der Erfindung anhand einer schematischen Zeichnung näher erläutert.

In der Zeichnung zeigen:
- Figur 1: die Längenänderung s eines Piezoaktors bei einem Ansteuervorgang, und
- Figur 2: die an einem Piezoaktor bei einem Öffnungsvorgang des Ventils mit oder ohne Kraftstoffeinspritzung wirkende Kraft F und die daraus abgeleiteten Größen.

Figur 1 zeigt den prinzipiellen Verlauf des Piezohubs, d.h., der Längenänderung s eines Piezoaktors über der Zeit t bei einem Ansteuervorgang eines Kraftstoffeinspritzventils. Diese Längenänderung s wird mittels der gemessenen Daten des dem Piezoaktor zugeführten Stromes und der sich daraufhin an ihm aufbauenden Spannung mit Hilfe eines Aktormodells, welches die Eigenschaften eines Piezoaktors nachbildet, errechnet. Die Kurve s₁ zeigt den prinzipiellen Verlauf des Beginns der Längenänderung s (Ausdehnung) eines Piezoaktors bei einem korrekten Einspritzvorgang. Die Kurve steigt vom Beginn 0 der Ansteuerung an, weist zu einem Zeitpunkt t_{A} einen Knick auf und steigt danach schneller an, bis sie ein Maximum erreicht und dann wieder abfällt. Der Knick erklärt sich daraus, dass der Piezoaktor einen Leerweg zurücklegt, bevor er sich gegen die Kraft des Raildrucks im Servoventil durchsetzt und das Servoventil öffnet.

Die gestrichelt dargestellte Kurve s₀ zeigt zum Unterschied von der Kurve s₁ den prinzipiellen Verlauf des Beginns der Längenänderung (Ausdehnung) eines Piezoaktors bei einem nicht korrekten Einspritzvorgang. Die Kurve steigt flach an, ohne einen Knick aufzuweisen, erreicht ein Maximum und fällt dann wieder ab, d.h., der Leerweg wird nicht zur Gänze durchmessen. Das Maximum der Kurve der Längenausdehnung eines Piezoaktors hängt u.a. von der Energie ab, die dem Piezoaktor zugeführt wird: je größer der Energiebetrag, desto größer die Längenausdehnung s.

Der Beginn der Öffnung des Servoventils liegt also etwa im Zeitpunkt t_{A} der Kurve s₁. Diese Öffnung des Servoventils ist zwingende Voraussetzung für eine anschließende Einspritzung. Die eigentliche Einspritzung erfolgt deutlich verzögert, da mit dem Öffnen des Servoventils der Druck in der Ventilkammer langsam abgebaut wird und dann erst das eigentliche Einspritzventil öffnet. Das Vorhandensein des "Knicks" im Wegverlauf ist ein Indiz dafür, dass genügend Energie im Piezo vorhanden ist, damit das Servoventil öffnet.

Das erfindungsgemäße Verfahren zur Ermittlung dieses Öffnungszeitpunkts t_{A} des Servoventils wird nachstehend erklärt. Der Zeitpunkt t_{A} variiert beispielsweise mit der dem Piezoaktor zugeführten Energie E und dem ihm entgegenwirkenden Kraftstoff-Raildruck p sowie der Aktortemperatur T etc.. Er ist also empirisch bekannt.

Über Kennfelder, die diesen Zusammenhang berücksichtigen, werden ein erstes Zeitfenster W1 (festgelegt durch Zeitpunkte t₁ und t₂) kurz vor dem Zeitpunkt t_{A} [t_{A}=f(E, p, T ...)] und ein zweites Zeitfenster W2 (festgelegt durch Zeitpunkte t₃ und t₄) kurz nach diesem Zeitpunkt t_{A}, definiert.

Durch die Längenänderungen zu den Zeitpunkten t₁ und t₂ ist eine erste Gerade - Tangente T₁ - bestimmt, und durch die Längenänderungen zu den Zeitpunkten t₃ und t₄ ist eine zweite Gerade - Tangente T₁' - bestimmt. Diese beiden Tangenten, in Figur 1 fett hervorgehoben, schneiden sich in einem mittels einer einfachen trigonometrischen Rechnung ermittelbaren Zeitpunkt t_{A}, der als Zeitpunkt der Öffnung des Servoventils gewertet wird. Für eine korrekte Einspritzung wird jedoch nur ein solcher Verlauf der Längenänderung s gewertet, bei dem die Tangente T₁' einen definierbar steileren Winkel gegenüber der Abszisse aufweist als die Tangente T₁. Andernfalls wird eine Fehleinspritzung angenommen (T₀ - T₀').

Aufgrund von Verschleißerscheinungen kann es langfristig vorkommen, dass sich die Lage des Zeitpunkts t_{A} verschiebt. Deshalb ist vorgesehen, dass die in den Kennfeldern gespeicherten Zeitpunkte t1 bis t4, welche die Zeitfenster W1 und W2 bestimmen, auch von dem in dem jeweils vorhergehenden früheren Einspritzvorgang ermittelten Zeitpunkt t_{A} abhängig gespeichert, d.h., adaptiert werden.

Eine Ermittlung der Einspritzdauer wird nur dann vorgenommen, wenn zuvor eine korrekte Einspritzung mit definiertem Einspritzbeginn festgestellt wurde.

Die Kraftstoff-Einspritzdauer D wird mittels der am Piezoaktor wirkenden Kraft F ermittelt. Diese Kraft F wird - wie die Längenänderung s -aus den elektrischen Signalen (aus dem dem Piezoaktor zugeführten Strom und der sich an ihm aufbauenden Spannung) unter Zuhilfenahme des bereits erwähnten, nichtlinearen Aktormodells ermittelt.

Figur 2a zeigt den prinzipiellen Verlauf der an einem Piezoaktor wirkenden Kraft F₁ bei einem Kraftstoffeinspritzvorgang bzw. bei einer Fehleinspritzung (F₀, strichliert).

Die Kraft F steigt vom Beginn des Ansteuervorgangs an und erreicht etwa im Zeitpunkt t_{A} ihr Maximum, geht anschließend in einen etwa horizontalen Verlauf über (bei einer Fehleinspritzung nimmt sie langsam ab) und macht beim Abschalten zunächst einen Sprung ins Negative und anschließend einen Sprung ins Positive, bevor sie wieder zu Null wird.

Zur Ermittlung der Einspritzdauer D wird erfindungsgemäß die erste zeitliche Ableitung dF₁/dt der Kraft F herangezogen. Der Verlauf der ersten Ableitung dF₁/dt der Kraft F (Figur 2a) ist schematisch in Figur 2b dargestellt.

Bei einem korrekten Einspritzvorgang erreicht diese Ableitung dF₁/dt ihr Maximum da, wo die Kraft F₁ am steilsten ansteigt, wird dann negativ, wenn die Kraft abfällt und erreicht ein Plateau um den Wert Null da, wo die Kraft F₁ horizontal verläuft, bevor sie beim Abschalten zunächst negativ und dann positiv und schließlich zu Null wird.

Bei einer Fehleinspritzung würde die Ableitung dF₀/dt (in Figur 2b strichliert) ein geringeres Maximum erreichen und anschließend negativ werden, bevor sie beim Abschalten wieder zu Null würde.

Erfindungsgemäß wird im Bereich des oben genannten Plateaus ein Toleranzband für den Wert der ersten Ableitung gelegt, mit einem oberen Wert g1 (für dF/dt positiv) und einem unteren Wert g2 (für dF/dt negativ). Beide Werte sind in Figur 2b strichliert dargestellt. Auch diese Werte können, wie die Fenster W1 und W2 in Figur 1, über Kennfelder in Abhängigkeit von zugeführter Energie, Raildruck u.s.w. variiert werden.

Solange sich nun die erste Ableitung dF₁/dt - nach dem Zeitpunkt t_{A} - innerhalb dieses Toleranzbandes befindet, was zwischen den Zeitpunkten t₅ und t₆ in Figur 2b festgestellt wird, wird angenommen, dass die Kraftstoffeinspritzung, die allerdings erst zeitversetzt dazu erfolgt, eine Dauer D (D=t₆-t₅) aufweist.

Auf die beschriebene Weise kann für jede Ansteuerung eines Piezoaktors für eine Vor-, Haupt- oder Nacheinspritzung festgestellt werden, ob eine korrekte oder eine Fehl-Einspritzung stattfindet, wann die Einspritzung beginnt und wie lange sie dauert.

## Patentansprüche

1. Verfahren zum Ansteuern eines piezobetriebenen Kraftstoff-Einspritzventils bei einer Vor-, Haupt- oder Nacheinspritzung, mittels eines Piezoaktors und eines von ihm betätigten Servoventils zur Erkennung einer Öffnung des Servoventils und der Bestimmung der Einspritzdauer (D),
**dadurch gekennzeichnet,**
**dass** bei einem Ansteuervorgang aus dem dem Piezoaktor zugeführten Strom und der sich daraufhin an ihm aufbauenden Spannung unter Zuhilfenahme eines nichtlinearen Aktormodells der Verlauf der Längenänderung (s) und die vom Aktor ausgeübte Kraft (F) errechnet werden und aus diesen oder von ihnen abgeleiteten Größen (dF/dt) ein Öffnungsvorgang des Servoventils (t_{A}) ermittelt und die Einspritzdauer (D) bestimmt werden.

2. Verfahren nach Anspruch 1, **dadurch gekennzeichnet,**
**daß** ein erstes (W1) und zweites Zeitfenster (W2) vorgesehen sind,
**dass** die Längenänderungen am Beginn (t₁) und am Ende (t₂) des ersten Zeitfensters (W1) eine erste Tangente (T₁), und die Längenänderungen am Beginn (t₃) und am Ende (t₄) des zweiten Zeitfensters (W2) eine zweite Tangente (T₁') bestimmen, und
**dass** sich die beiden Tangenten (T₁, T₁') in einem Zeitpunkt (t_{A}) schneiden.

3. Verfahren nach Anspruch 2, **dadurch gekennzeichnet, dass** der Zeitpunkt (t_{A}) als Öffnungszeitpunkt des Servoventils gewertet wird, wenn die Tangente (T₁') einen definierbar steileren Winkel gegenüber der Abszisse aufweist als die Tangente (T₁), andernfalls (T₀, T₀') eine Fehleinspritzung detektiert wird.

4. Verfahren nach Anspruch 1, **dadurch gekennzeichnet,**
**dass** bei einem als Öffnungszeitpunkt des Servoventils gewerteten Zeitpunkt (t_{A}) für die erste zeitliche Ableitung (dF₁/dt) der Kraft (F) ein Toleranzband zwischen einem oberen Grenzwert (g1) und einem unteren Grenzwert (g2) festgelegt wird, und
**dass** die Zeit (t5 bis t6), in der sich der Wert der ersten Ableitung (dF₁/dt) nach dem Zeitpunkt (t_{A}) innerhalb dieses Toleranzbandes bewegt, als Einspritzdauer (D) gewertet wird.

5. Verfahren nach Anspruch 2 oder 4, **dadurch gekennzeichnet, dass** die die beiden Zeitfenster (W1, W2) definierenden Zeitpunkte (t₁ bis t₄) oder die Grenzwerte (g1, g2) des Toleranzbandes als von wenigstens der dem Piezoaktor zugeführten Energie, dem Kraftstoff-Raildruck oder der Aktortemperatur zugeordnete Zeitpunkte in Kennfeldern gespeichert sind.

6. Verfahren nach Anspruch 5, **dadurch gekennzeichnet, dass** die in den Kennfeldern gespeicherten Zeitpunkte (t1 bis t4), welche die Zeitfenster (W1, W2) bestimmen, auch von dem in dem jeweils vorhergehenden früheren Einspritzvorgang ermittelten Zeitpunkt (t_{A}) abhängig adaptiert werden.

## Claims

1. Method for control of a piezo-actuated fuel-injection valve during advanced, main or afterinjection, by means of a piezo actuator and a servo-valve actuated by same, to detect an opening of the servo-valve and determine the injection duration (D),
**characterised in that**
**that** during a control operation the current applied to the piezo actuator and the voltage which is consequently established therefrom is used for calculating, with the help of a non-linear actuator model, the characteristics of the longitudinal variations (s) and the force (F) exerted by the actuator, and these or variables (dF/dt) derived therefrom determine the beginning of the opening (t_{A}) of the servo-valve and the duration of injection (D).

2. Method in accordance with claim 1, **characterised in that** a first (W1) and second (W2) time window are provided,
that the variations in longitude at the start (t₁) and end (t₂) of the first time window (W1) determine a first tangent (T₁), and the variations in longitude at the start (t₃) and at the end (t₄) of the second time window (W2) determine a second tangent (T₁') and
that both tangents (T₁, T₁') intersect at a timepoint (t_{A}) .

3. Method in accordance with claim 2, **characterised in that** the timepoint (t_{A}) is assessed as the opening point of the servo-valve if the tangent (T₁') has a definably steeper angle compared
with the abscissa than the tangent (T₁), otherwise (T₀, T₀') is detected as a faulty injection.

4. Method in accordance with claim 1, **characterised in that** at a timepoint (t_{A}) assessed as the opening timepoint of the servo-valve, a tolerance band between an upper limit (g1) and a lower limit (g2) is specified for the first time derivation (dF₁/dt) of force (F), and
that the time (t5 to t6) in which the value of the first derivation (dF₁/dt) moves within this tolerance band after timepoint (t_{A}) is assessed as the injection duration (D).

5. Method in accordance with claim 2 or 4, **characterised in that** the timepoints (t₁ to t₄) defining both time windows (W1, W2) or the limits (g1, g2) of the tolerance band are stored in maps as timepoints allocated at least to the energy applied to the piezo actuator, the fuel pressure in the rail or the actuator temperature.

6. Method in accordance with claim 5, **characterised in that** the timepoints (t1 to t4), stored in the maps, that determine the time windows (W1, W2) are also adapted relative to the timepoint (t_{A}) determined in the particular proceeding earlier injection operation.

## Revendications

1. Procédé pour l'amorçage d'une soupape d'injection de carburant piézo-électrique lors d'une pré-injection d'une injection principale ou d'une post-injection, au moyen d'un piézo-actionneur et d'une servosoupape actionnée par ce dernier, pour détecter une ouverture de la servosoupape et déterminer la durée d'injection (D),
**caractérisé en ce que**,
lors d'une opération d'amorçage, la courbe de la variation de longueur (s) et la force (F) exercée par l'actionneur sont calculées à partir du courant amené au piézo-actionneur et de la tension s'établissant ensuite sur lui, à l'aide de l'utilisation d'un modèle d'actionneur non linéaire et, à partir de ces grandeurs ou de grandeurs (dF/dt) déduites de celles-ci, on détermine une opération d'ouverture de la servosoupape (t_{A}) et la durée d'injection (D) .

2. Procédé selon la revendication 1, **caractérisé en ce qu'**une première (W1) et une seconde fenêtre de temps (W2) sont prévues,
**en ce que** les variations de longueur déterminent au début (t₁) et à la fin (t₂) de la première fenêtre de temps (W1) une première tangente (T₁) et les variations de longueur au début (t₃) et à la fin (t₄) de la seconde fenêtre de temps (W2) une seconde tangente (T₁'), et
**en ce que** les deux tangentes (T₁, T₁') se coupent à un moment (t_{A}) .

3. Procédé selon la revendication 2, **caractérisé en ce que** le moment (t_{A}) est considéré comme moment d'ouverture de la servosoupape lorsque la tangente (T₁') présente par rapport à l'abscisse un angle pouvant être défini avec une pente plus raide que la tangente (T₁), autrement (T₀, T₀' ) une injection incorrecte est détectée.

4. Procédé selon la revendication 1, **caractérisé en ce que**, à un instant (t_{A}) considéré comme moment d'ouverture de la servosoupape, on définit pour la première dérivée dans le temps (dF₁/dt) de la force (F) une bande de tolérance entre une valeur limite (g1) supérieure et une valeur limite (g2) inférieure, et
**en ce que** la durée (t5 à t6), pendant laquelle la valeur de la première dérivée (dF₁/dt) se déplace après l'instant (t_{A}) à l'intérieur de cette bande de tolérance, est considérée comme durée d'injection (D).

5. Procédé selon la revendication 2 ou 4, **caractérisé en ce que** les instants (t₁ à t₄) définissant les deux fenêtres de temps (W1, W2) ou les valeurs limites (g1, g2) de la bande de tolérance sont mémorisés en tant qu'instants attribués par au moins l'énergie amenée au piézo-actionneur, à la pression de la rampe du carburant ou de la température d'actionneur, dans des diagrammes caractéristiques.

6. Procédé selon la revendication 5, **caractérisé en ce que** les instants (t1 à t4) mémorisés dans les diagrammes caractéristiques, qui déterminent les fenêtres de temps (W1, W2), sont adaptés également en fonction de l'instant (t_{A}) déterminé lors de l'opération d'injection plus précoce respectivement précédente.
